# EUROPÄISCHE PATENTSCHRIFT

(11) **EP 2 554 223 B1**
(45) Veröffentlichungstag und Bekanntmachung des Hinweises auf die Patenterteilung: **21.05.2014**
(21) Anmeldenummer: 12179092.7
(22) Anmeldetag: 02.08.2012
(51) Int. Cl.: A63B 6/02

(54) **Matte für den Fallschutz**
Fall safety mat
Tapis de protection contre les chutes

(30) Priorität: 05.08.2011 DE 202011050922 U
(43) Veröffentlichungstag der Anmeldung: 06.02.2013
(73) Patentinhaber: Bänfer GmbH, 34537 Bad Wildungen (DE)
(72) Erfinder: Friderritzi, Andre, 34549 Edertal (DE); Bänfer, Jörn, 34549 Edertal (DE)
(74) Vertreter: Dantz, Jan Henning

(56) Entgegenhaltungen:
- EP-A1- 2 281 607
- DE-A1- 3 600 057
- FR-A1- 2 874 832
- LU-A1- 54 301
- US-A- 3 892 401
- US-B1- 7 753 826

## Beschreibung

Die vorliegende Erfindung betrifft eine Matte für den Fallschutz, insbesondere zum Bouldern, mit einem elastischen Schaumstoffkörper, über dem eine Abdeckplane angeordnet ist.

Die DE 20 2007 014 716 offenbart eine Matte für Sportzwecke bei der ein Schaumstoffkörper mehrere Schaumstoffschichten aufweist und randseitig wellenförmig profiliert ist, damit benachbarte Schaumstoffkörper auch im Bereich des Trennspaltes einen ausreichenden Fallschutz gewährleisten. Die Schaumstoffkörper werden dabei zu einer Einheit zusammengesetzt und dann von einer Mattenhülle umgeben, die die einzelnen Schaumstoffkörper zusammenhält. Diese Matten haben sich an sich bewährt, allerdings ist es schwierig, mit der Mattenhülle Geometrien herzustellen, die von der Quaderform abweichen.

Die US 7,753,826 offenbart eine Matte für den Stabhochsprung, bei dem ein Schaumstoffkörper von einer Abdeckung allseitige umgeben ist. Die Abdeckung ist um den Schaumstoffkörper gehüllt und an doppellagigen Bereichen sind die Ränder der Abdeckung über ein Klettband aneinander festgelegt.

Es ist daher Aufgabe der vorliegenden Erfindung, eine Matte für den Fallschutz zu schaffen, bei der eine einfache Herstellung der Matte möglich ist, auch wenn von der Quaderform abweichende Geometrien hergestellt werden sollen.

Diese Aufgabe wird mit einer Matte mit den Merkmalen des Anspruches 1 gelöst.

Erfindungsgemäß ist an mindestens einem Randbereich des Schaumstoffkörpers ein Haltemittel festgelegt, an dem ein mit der Abdeckplane verbundenes Befestigungsmittel fixiert ist. Dadurch ist es möglich, die Abdeckplane individuell an die Kontur des Schaumstoffkörpers anzupassen und zu fixieren. Dies ermöglicht auf einfache Weise eine Herstellung von Mattenformen, die von einer quaderförmigen Kontur abweichen. Es ist nicht notwendig, dass die Abdeckplane alle Seiten des Schaumstoffkörpers umgibt, sondern vielmehr muss mindestens die Oberfläche der Fallschutzfläche abgedeckt werden, sowie den von außen kontaktierbare Randbereich. Im Übrigen kann der Schaumstoffkörper zumindest bereichsweise frei gelassen werden, was eine bessere Anpassung der Abdeckplane an den Schaumstoffkörper ermöglicht.

Das Befestigungsmittel ist dabei lösbar an dem Haltemittel fixiert. Dadurch kann die Abdeckplane bei Bedarf von dem Schaumstoffkörper abgenommen werden, beispielsweise um die Abdeckplane und/oder den Schaumstoffkörper zu erneuern.

Für eine stabile Befestigung der Abdeckplane ist das Haltemittel mit dem Schaumstoffkörper verklebt. Das Haltemittel kann als Flächengebilde insbesondere als Teppich, beispielsweise als Nadelfilz ausgebildet sein. Dabei kann das Haltemittel entlang einer Kante des Schaumstoffkörpers gefaltet sein und beidseitig der Kante an Flächen mit dem Schaumstoffkörper verklebt sein, sodass auch bei Eckbereichen, Aussparungen und anderen Konturen des Schaumstoffkörpers eine stabile Befestigung der Abdeckplane ermöglicht wird.

Das Befestigungsmittel an der Abdeckplane ist vorzugsweise als Klettband ausgebildet. Das Klettband kann dabei mit der Abdeckplane verklebt oder verschweißt sein.

Gemäß einer bevorzugten Ausgestaltung ist an einer Unterseite der Matte der Schaumstoffkörper im Wesentlichen frei von der Abdeckplane auf einen Boden ablegbar. Dabei kann die Abdeckplane noch um einen unteren Randbereich des Schaumstoffkörpers herumgezogen sein, es ist allerdings nicht notwendig, dass die Abdeckplane über den kompletten Boden des Schaumstoffkörpers angeordnet wird.

Die Abdeckplane ist vorzugsweise an die Kontur des Schaumstoffkörpers angepasst und umgibt diesen im Wesentlich formschlüssig. Dabei kann natürlich ein kleiner Luftspalt zwischen Abdeckplane und Schaumstoffkörper verbleiben, der allerdings durch Anpassung der Kontur der Abdeckplane an dem Schaumstoffkörper kleiner als 2 bis 3 Prozent der Abmaße des Schaumstoffkörpers ist.

Um die Abdeckplane an die Kontur des Schaumstoffkörpers anzupassen muss diese entsprechend geschnitten und wieder zusammengefügt werden. Hierfür ist die Abdeckplane an Nahtstellen vorzugsweise verschweißt oder verklebt. Die Abdeckplane weist dabei ein Flächengewicht von mehr als 600 Gramm pro Quadratmeter, insbesondere zwischen 800 Gramm bis 1000 Gramm pro Quadratmeter auf, sodass durch die Abdeckplane eine gewisse Lastverteilung vorgenommen wird.

Der Schaumstoffkörper kann gemäß einer bevorzugten Ausgestaltung mindestens eine Schräge im Randbereich aufweisen, über die die Abdeckplane gezogen ist. Ferner kann an der Abdeckplane an mindestens einer Ecke oder Kante eine farbige Markierung aufgeklebt sein, die den Benutzer auf bestimmte Gefahrenzonen hinweisen kann.

Die Erfindung wird nachfolgend anhand eines Ausführungsbeispieles mit Bezug auf die beigefügten Zeichnungen näher erläutert. Es zeigen:
- Figur 1: eine perspektivische Ansicht einer erfindungsgemäßen Matte;
- Figur 2: eine Detailansicht des Schaumstoffkörpers der Matte der Figur 1;
- Figur 3: eine Detailansicht des Schaumstoffkörpers der Figur 2 beim Überziehen einer Abdeckplane und
- Figur 4: eine Detailansicht der Matte der Figur 1 mit übergezogener Abdeckplane.

Eine Matte 1 umfasst einen Schaumstoffkörper 2, der ein- oder mehrlagig ausgebildet sein kann. Insbesondere kann der Schaumstoffkörper 2 eine obere erste Schaumstoffschicht mit weniger Elastizität zur Lastverteilung und eine darunter angeordneten zweiten Schaumstoffschicht mit hoher Elastizität für die Bereitstellung ausreichender Rückstelleigenschaften aufweisen. Zudem können mehrere Schaumstoffkörper 2 nebeneinander angeordnet sein, wie dies in der DE 20 2007 014 716 beschrieben ist.

An dem Schaumstoffkörper 2 ist ein Haltemittel 3 in Form eines Flächengebildes aus einem Nadelfilz fixiert, an dem eine Abdeckplane 4 festgelegt ist. Die Abdeckplane besitzt ein Flächengewicht von etwa 900 Gramm pro Quadratmeter und dient zum Schutz des Schaumstoffkörpers 2 vor Beschädigungen. An der Abdeckplane 4 sind Befestigungsmittel 5 in Form von Klettbändern festgelegt, die an den Haltemitteln 3 fixiert werden können.

In Figur 2 ist der Schaumstoffkörper 2 in einem Randbereich dargestellt. Der Randbereich umfasst eine Schräge 22, die zur Horizontalen und zur Vertikalen geneigt ausgebildet ist und auf der ein streifenförmiges Haltemittel 3 fixiert ist. An der Schräge 22 ist eine obere Schicht 20 und eine darunter liegende untere Schicht 21 des Schaumstoffkörpers 2 zu sehen, wobei die obere Schicht 20 eine geringere Elastizität aufweist als die untere Schicht 21. Benachbart zu der Schräge 22 ist eine Aussparung an dem Schaumstoffkörper 2 ausgebildet, an der ebenfalls Flächengebilde als Haltemittel 3 aufgeklebt sind, um eine Abdeckplane 4 zu fixieren. Ferner ist an einer oberen Kante 32 ein streifenförmiges Haltemittel 3 aufgeklebt, das mit einer ersten Fläche 30 an einer Oberseite des Schaumstoffkörpers 2 und mit einer zweiten Seite 31 an einer Seitenfläche des Schaumstoffkörpers 2 verklebt ist. Es ist möglich, an allen beanspruchten Bereichen des Schaumstoffkörpers 2 entsprechende Haltemittel 3 aufzukleben, um die Abdeckplane 4 zu fixieren.

In Figur 3 ist das Festlegen der Abdeckplane 4 gezeigt, an der Klettbänder 5 als Befestigungsmittel an einer Innenseite aufgeklebt oder aufgeschweißt sind. Die Klettbänder haften an den Haltemitteln 3 aus Nadelfilz, wobei bei Bedarf auch andere Materialien als Haltemittel 3 eingesetzt werden können.

Die Abdeckplane 4 ist dabei an der Kontur des Schaumstoffkörpers 2 angepasst, sodass auch die Bereiche mit der Schräge 22, der ausgesparte Eckbereich sowie andere Bereiche von der Abdeckplane 4 umgeben werden. Die Abdeckplane 4 wird dabei über die Befestigungsmittel 5 an allen erforderlichen Stellen an den Haltemitteln 3 an dem Schaumstoffkörper 2 fixiert.

In Figur 4 ist der Eckbereich der Matte 1 mit aufgezogener Abdeckplane 4 gezeigt. Die Abdeckplane 4 ist an die Kontur des Schaumstoffkörpers 2 angepasst, wobei an einigen Ecken und Kanten farbige Markierungen 6 auf die Abdeckplane 4 geklebt sind, um den Benutzer auf gewisse gefährliche Stellen optisch hinzuweisen.

In dem dargestellten Ausführungsbeispiel ist lediglich eine einzelne Matte 1 gezeigt. Es ist natürlich möglich, einen vollständigen Bodenbereich in einer Boulderhalle mit einer Vielzahl von Schaumstoffkörpern 2 auszulegen, die dann von einer Abdeckplane 4 abgedeckt sind, wobei die Abdeckplane an den Nahtstellen verschweißt ist, vorzugsweise durch Hochfrequenzverschweißen oder Kleben.

### Bezugszeichenliste

- 1: Matte
- 2: Schaumstoffkörper
- 3: Haltemittel
- 4: Abdeckplane
- 5: Befestigungsmittel
- 6: Farbige Markierung
- 20: Obere Schicht
- 21: Untere Schicht
- 22: Schräge
- 30: Erste Fläche
- 31: Zweite Fläche
- 32: Kante

## Patentansprüche

1. Matte (1) für den Fallschutz, insbesondere zum Bouldern, mit einem elastischen Schaumstoffkörper (2) über dem eine Abdeckplane (4) angeordnet ist, wobei an mindestens einem Randbereich des Schaumstoffkörpers (2) ein Haltemittel (3) mit dem Schaumstoffkörper (2) verklebt ist, an dem ein mit der Abdeckplane (4) verbundenes Befestigungsmittel (5) lösbar fixiert ist.

2. Matte nach Anspruch 1, **dadurch gekennzeichnet, dass** das Haltemittel (3) als Flächengebilde, insbesondere aus einem Nadelfilz gebildet ist.

3. Matte nach Anspruch 1 oder 2, **dadurch gekennzeichnet, dass** das mindestens eine Haltemittel (3) entlang einer Kante (32) des Schaumstoffkörpers (2) gefaltet ist und beidseitig der Kante (32) an Flächen mit dem Schaumstoffkörper (2) verklebt ist.

4. Matte nach einem der vorhergehenden Ansprüche, **dadurch gekennzeichnet, dass** das Befestigungsmittel (5) als Klettband ausgebildet ist.

5. Matte nach einem der vorhergehenden Ansprüche, **dadurch gekennzeichnet, dass** das an der Unterseite der Matte (1) der Schaumstoffkörper (2) im Wesentlichen frei von der Abdeckplane (4) auf einen Boden ablegbar ist.

6. Matte nach einem der vorhergehenden Ansprüche, **dadurch gekennzeichnet, dass** die Abdeckplane (4) an die Kontur des Schaumstoffkörpers (2) angepasst ist und diesen im Wesentlichen formschlüssig einfasst.

7. Matte nach einem der vorhergehenden Ansprüche, **dadurch gekennzeichnet, dass** die Abdeckplane (4) an Nahtstellen verschweißt oder verklebt ist.

8. Matte nach einem der vorhergehenden Ansprüche, **dadurch gekennzeichnet, dass** der Schaumstoffkörper (2) mindestens eine Schräge (22) in einem Randbereich aufweist.

9. Matte nach einem der vorhergehenden Ansprüche, **dadurch gekennzeichnet, dass** die Abdeckplane (4) ein Flächengewicht von mehr als 600 Gramm pro Quadratmeter, insbesondere zwischen 800 Gramm pro Quadratmeter bis 1000 Gramm pro Quadratmeter aufweist.

10. Matte nach einem der vorhergehenden Ansprüche, **dadurch gekennzeichnet, dass** an mindestens einer Ecke oder Kante der Matte (1) eine farbige Markierung auf der Abdeckplane (4) geklebt ist.

## Claims

1. A mat (1) for fall protection, especially for bouldering, comprising a resilient foam material body (2), above which a tarpaulin (4) is arranged, wherein a retaining means (3) is glued together with the foam material body (2) on at least one edge region of the foam material body (2), on which a fixing means (5) connected to the tarpaulin (4) is detachably fixed.

2. A mat according to claim 1, **characterized in that** the retaining means (3) is arranged as a flat structure, especially made of needle felt.

3. A mat according to claim 1 or 2, **characterized in that** the at least one retaining means (3) is folded along an edge (32) of the foam material body (2) and is glued on either side of the edge (32) to areas with the foam material body (2).

4. A mat according to one of the preceding claims, **characterized in that** the fixing means (5) is arranged as a Velcro fastener.

5. A mat according to one of the preceding claims, **characterized in that** on the bottom side of the mat (1) the foam material body (2) can be deposited on the floor substantially free from the tarpaulin (4).

6. A mat according to one of the preceding claims, **characterized in that** the tarpaulin (4) is adjusted to the contour of the foam material body (2) and encloses said body in a substantially form-fitting manner.

7. A mat according to one of the preceding claims, **characterized in that** the tarpaulin (4) is welded or glued at the seams.

8. A mat according to one of the preceding claims, **characterized in that** the foam material body (2) comprises at least one slope (22) in a boundary region.

9. A mat according to one of the preceding claims, **characterized in that** the tarpaulin (4) has a mass per unit area of more than 600 grams per square meter, especially between 800 grams per square meter to 1000 grams per square meter.

10. A mat according to one of the preceding claims, **characterized in that** a coloured marking is glued to the tarpaulin (4) on at least one corner or edge of the mat (1).

## Revendications

1. Matelas (1) de protection contre les chutes, en particulier de blocs de rochers comportant un corps en mousse alvéolaire élastique (2) sur lequel est positionnée une bâche de couverture (4), sur au moins une zone de bord du corps en mousse alvéolaire (2) des moyens de retenue (3) étant collés avec le corps en mousse alvéolaire (2) sur lequel sont fixés de manière amovible des moyens de fixation (5) reliés à la bâche de couverture (4).

2. Matelas conforme à la revendication 1,
**caractérisé en ce que**
les moyens de retenue (3) sont réalisés sous la forme d'un élément plan, en particulier en un feutre aiguilleté.

3. Matelas conforme à l'une des revendications 1 et 2,
**caractérisé en ce que**
les moyens de retenue (3) sont repliés le long d'une arête (32) du corps en mousse alvéolaire (2), et l'arête (32) est collée de part et d'autre sur des surfaces avec le corps en mousse alvéolaire (2).

4. Matelas conforme à l'une des revendications précédentes,
**caractérisé en ce que**
les moyens de fixation (5) sont réalisés sous la forme d'une bande Velco®.

5. Matelas conforme à l'une des revendications précédentes,
**caractérisé en ce que**
sur la face inférieure du matelas (1) le corps en mousse alvéolaire (2) peut être déposé sur un sol en étant essentiellement exempt de bâche de couverture (4).

6. Matelas conforme à l'une des revendications précédentes,
**caractérisé en ce que**
la bâche de couverture (4) est adaptée aux contours du corps en mousse alvéolaire (2) et entoure celui-ci essentiellement par une liaison par la forme.

7. Matelas conforme à l'une des revendications précédentes,
**caractérisé en ce que**
la bâche de couverture (4) est soudée ou collée au niveau de points de jonction.

8. Matelas conforme à l'une des revendications précédentes,
**caractérisé en ce que**
le corps en mousse alvéolaire (2) comporte au moins un biseau (22) dans une zone de bord.

9. Matelas conforme à l'une des revendications précédentes,
**caractérisé en ce que**
la bâche de couverture (4) présente un grammage de plus de 600 g/m², en particulier compris entre 800 g/m² et 1.000 g/m².

10. Matelas conforme à l'une des revendications précédentes,
**caractérisé en ce que**
sur au moins un bord ou une arête du matelas (1) un repère coloré est collé sur la bâche de couverture (4).
